# EUROPÄISCHE PATENTSCHRIFT

(11) **EP 1 959 910 B1**
(45) Veröffentlichungstag und Bekanntmachung des Hinweises auf die Patenterteilung: **14.03.2012**
(21) Anmeldenummer: 06829247.3
(22) Anmeldetag: 02.12.2006
(51) Int. Cl.: A61H 33/00, A61H 33/02

(54) **VORRICHTUNG ZUR ZUFÜHRUNG VON FLUIDEN ZU EINER WANNE**
DEVICE FOR DELIVERING FLUIDS TO A BATH-TUB
DISPOSITIF D'AMENEE DE FLUIDES DANS UNE CUVE

(30) Priorität: 10.12.2005 DE 202005019335 U
(43) Veröffentlichungstag der Anmeldung: 27.08.2008
(73) Patentinhaber: Heuberger, Martin, 71739 Oberriexingen (DE); Heuberger, Tobias, 71665 Vaihingen (DE)
(72) Erfinder: Heuberger, Martin, 71739 Oberriexingen (DE); Heuberger, Tobias, 71665 Vaihingen (DE)
(86) Internationale Anmeldenummer: PCT/EP2006/011585
(87) Internationale Veröffentlichungsnummer: WO 2007/065613

(56) Entgegenhaltungen:
- EP-A1- 0 645 133
- EP-A1- 1 116 482
- DE-A1- 2 919 313
- DE-A1-102004 037 049
- DE-U1- 8 901 137
- GB-A- 1 414 203
- US-A- 5 000 665
- US-A- 5 526 540

## Beschreibung

### Technisches Gebiet der Erfindung

Die Erfindung betrifft eine Vorrichtung zur Zuführung von Fluiden zu einer Wanne nach Anspruch 1.

### Stand der Technik

In der Technik sind sogenannte Whirlpools bekannt. Im Wannenboden eines solchen Whirlpools sind Düsen vorgesehen, durch die mittels eines sich unterhalb des Wannenbodens befindenden Rohrleitungssystems ein Fluid in Form von Luft und/oder Wasser in die Wanne hineingedrückt werden kann. Dieses Rohrleitungssystem muss der jeweiligen Wannenform angepasst werden, so dass insbesondere dann, wenn eine spezielle Wannenform in nur geringen Stückzahlen hergestellt wird, der Fertigungsaufwand sehr hoch ist, was zu einem entsprechend hohen Preis führt.

Ein bekannter Whirlpool ist in EP 0 645 133 offenbart.

### Gegenstand der Erfindung

Die vorliegende Erfindung stellt sich die Aufgabe, eine Vorrichtung zu schaffen, mit deren Hilfe Fluide einer Wanne zugeführt werden können, und die sich leicht an eine individuelle Wannenform anpassen lässt.

Diese Aufgabe wird durch eine Vorrichtung mit den Merkmalen des Anspruchs 1 gelöst.

Die Grundidee der Erfindung besteht darin, einen Grundkörper, welcher die Düsen trägt, vollständig unterhalb des Wannenbodens anzuordnen, wobei dieser Grundkörper für eine Vielzahl von Wannen die gleiche Form haben kann. Der Grundkörper kann hierbei im den Wannenboden abstützenden Material, beispielsweise Styropor aufgenommen sein. An diesem Grundkörper sind beweglich eine Mehrzahl von Düsenelementen angeordnet, die durch geeignete Bohrungen im Boden der Wanne in diese hineinragen. Der Grundkörper weist einen Hohlraum auf, mit dem die Düsenelemente in Verbindung stehen und von dem aus sie mit dem gewünschten Fluid, also mit Wasser und/oder mit Luft versorgt werden. Die Beweglichkeit der Düsenelemente bezüglich des Grundkörpers wird dadurch erreicht, dass die Oberseite des Grundkörpers Bohrungen aufweist, in denen jeweils ein Teil eines Düsenelements, nämlich der Düsenfuß, liegt. Der Düsenfuß ist hierzu zumindest abschnittsweise konvex, insbesondere kugelförmig, ausgebildet, so dass er in einem gewissen Winkelbereich in die gewünschte Richtung orientiert werden kann. Der Düsenfuß ist mit einem Düsenkopf verbunden, der wiederum im montierten Zustand mit der Wanne, insbesondere mit dem Wannenboden verbunden ist.

Vorzugsweise sind Düsenfuß und Düsenkopf mittels eines Düsenhalses verbunden, dessen Länge einstellbar ist.

Die Erfindung wird nun anhand eines Ausführungsbeispiels näher erläutert. Hierbei zeigen:

### Kurzbeschreibung der Zeichnungen

- Figur 1: Eine Draufsicht auf einen Grundkörper,
- Figur 2: einen Schnitt durch den Grundkörper aus Figur 1 entlang der Linie A-A,
- Figur 3: ein Düsenelement,
- Figur 4: das in Figur 2 Gezeigte mit aufgesetzten Düsenelementen,
- Figur 5: das in Figur 4 Gezeigte in einer perspektivischen Darstellung, wobei weiterhin ein Pressflansch auf den Grundkörper aufgeschraubt ist,
- Figur 6: das in Figur 4 Gezeigte mit aufgeschraubter Halteplatte, und
- Figur 7: die Vorrichtung aus Figur 6, die an einen Wannenboden angeschlossen ist.

### Beschreibung bevorzugter Ausführungsformen

Figur 1 zeigt einen Grundkörper 10 in einer Draufsicht, Figur 2 zeigt einen Schnitt entlang der Linie A-A durch Figur 1. Durch den starren Grundkörper erstrecken sich erste Kanäle 14 und zweite Kanäle 16, wobei erste Kanäle 14 und zweite Kanäle 16 senkrecht zueinander stehen und in einer Ebene liegen. Hierdurch kreuzen sich erste und zweite Kanäle, so dass sie alle mittelbar oder unmittelbar miteinander verbunden sind und ein Hohlraum im Grundkörper entsteht. Dort, wo die Kanäle 14,16 aus dem Grundkörper austreten, also an den Seitenwänden des Grundkörpers, befinden sich Anschlüsse für Leitungen (nicht dargestellt), durch diese nicht dargestellten Leitungen kann dem Hohlraum Luft oder Wasser oder beides zugeführt werden.

Dort, wo sich jeweils ein erster Kanal 14 und ein zweiter Kanal 16 schneidet, ist in der Oberseite 10a des Grundkörpers 10 eine konische Bohrung 12 angeordnet, die bis in die sich kreuzenden Kanäle reicht.

In jede dieser Bohrung wird ein Düsenelement 30 eingesetzt, wie es in Figur 3 dargestellt ist. Das Düsenelement 30 ist aus drei Bauteilen aufgebaut, nämlich aus der Kugel 32, durch die sich die Gewindebohrung 32a erstreckt, dem in die Gewindebohrung 32a eingeschraubten Gewinderohr 35, welches an seinem oberen Ende einen Flansch 36 trägt und dem Abschlusselement 37, welches aus einer Scheibe 37a und einem Einsteckrohr 37b besteht, welches in das Gewinderohr 35 eingesteckt ist.

Der unterste Punkt des Düsenelementes 30 ist die Einlassöffnung E, am obersten Punkt des Düsenelementes 30 befindet sich die Auslassöffnung A.

Somit besteht das in diesem Ausführungsbeispiel aus drei Elementen aufgebaute Düsenelement 30 aus drei Abschnitten, nämlich dem Düsenfuß F, dem Düsenkopf K und dem Düsenfuß und Düsenkopf verbindenden Düsenhals H. Die Länge dieses Düsenhalses kann durch Ein- und Ausschrauben des Gewinderohres 35 in die Gewindebohrung 32a verändert werden. Je nach Einschraubtiefe des Gewinderohres 35 wird die Einlassöffnung E durch die untere Stirnseite dieses Gewinderohres 35 oder durch den unteren Austrittspunkt der Gewindebohrung 32a gebildet. Der Düsenkopf K wird durch den Flansch 36 und die Scheibe 37 gebildet.

Die Figur 4 zeigt den Grundkörper 10 aus Figur 2, wobei in die konischen Bohrungen 12 jeweils ein Düsenelement 30 eingesetzt ist. Man sieht, dass jede Einlassöffnungen E in Kontakt mit je zwei Kanälen 14/16 steht, so dass Fluide, die in die Kanäle 14/16 gepresst werden, in die Eintrittsöffnungen E eintreten und so durch die Düsenelemente zu den Austrittsöffnungen gefördert werden. Aufgrund der konkaven Form der Düsenfüße können die Düsenelemente 30 in den konischen Bohrungen 12 in einem gewissen Winkelbereich in zwei Richtungen verschwenkt werden, wobei der Kontakt zwischen Einlassöffnungen E und Kanälen erhalten bleibt.

Figur 5 zeigt eine perspektivische Darstellung des Grundkörpers 10 mit aufgesetzten Düsenelementen 30 und einem mittels Flanschschrauben 19 auf die Oberseite 10a des Grundkörpers aufgeschraubten Pressflansch 18. Dieser Pressflansch 18 erstreckt sich entlang der Kante der Oberseite 10a und dient, wie später beschrieben, der wasserdichten Verbindung zwischen Grundkörper und einer Flüssigfolie. Die Auflagefläche des Pressflansches 18 auf der Oberseite 10a definiert die Abdichtungsebene.

Wie man anhand Figur 6 sieht, wird nach Aufsetzen der Düsenelemente 30 eine Halteplatte 20 mit Schrauben 25 auf den Grundkörper 10 aufgeschraubt. Hierbei weist die Halteplatte 20 Durchbrechungen 22 auf, durch die sich jeweils ein oberer Abschnitt der Kugeln 32 der Düsenelemente 30 erstreckt. Die Düsenelemente 30 können somit in die gewünschte Winkelposition verschwenkt und durch die Halteplatte 20 arretiert werden. Sollen weniger Düsenelemente verbaut werden, als Bohrungen 12 vorhanden sind, können die überzähligen Bohrungen durch "Blindkugeln" abgedichtet werden. An einer solche Blindkugel kann auch ein Hals angeordnet sein, dessen Ende ein Lampenelement und/oder ein Schalterelement trägt, welches in eingebautem Zustand (siehe unten) genau wie ein Düsenkopf in die Wanne hineinragt.

Figur 7 zeigt den eingebauten Zustand der Vorrichtung. Hierbei befindet sich der Grundkörper 10 unterhalb eines Wannenbodens W und die Düsenhälse H erstrecken sich durch einen sich zwischen Wannenboden W und Grundkörper 10 befindenden Zwischenraum Z. Grundkörper 10 und Wannenboden W sind über die Flüssigfolie 40, die zwischen Oberfläche 10a und Pressflansch verpresst ist, miteinander verbunden, so dass der Zwischenraum Z zum Nassbereich gehören kann. Im Wannenboden W sind Löcher angeordnet, durch die durch die Düsenelemente 30 kommendes Fluid ins Innere der Wanne gelangt. Die Flansche 36 der Düsenelemente 30 liegen außen am Wannenboden an, während sich die Scheiben 37a auf der Innenseite des Wannenbodens befinden.

Durch die Verschwenkbarkeit der Düsenfüße und die Einstellbarkeit der Länge der Düsenhälse, lässt sich die Vorrichtung einer Vielzahl von Formen von Wannenböden anpassen, so dass für eine Vielzahl unterschiedlicher Wannen baugleiche Vorrichtungen verwendet werden können.

### Bezugszeichenliste

- 10: Grundkörper
- 10a: Oberseite
- 12: Bohrungen
- 14: erster Kanal
- 16: zweiter Kanal
- 18: Pressflansch
- 19: Flanschschraube
- 20: Halteplatte
- 22: Durchbrechung
- 25: Schraube
- 30: Düsenelement
- 32: Kugel
- 32a: Gewindebohrung
- 35: Gewinderohr
- 36: Flansch
- 37: Scheibe
- 40: Flüssigfolie
- A: Auslassöffnung
- E: Einlassöffnung
- F: Düsenfuß
- H: Düsenhals
- K: Düsenkopf
- W: Wannenboden

## Patentansprüche

1. Vorrichtung zur Zuführung von Fluiden zu einer Wanne bestehend aus:
- einem wenigstens einen Hohlraum aufweisenden Grundkörper (10) mit einer Oberseite (10a), wobei die Oberseite eine Mehrzahl von Bohrungen (12) aufweist, die jeweils bis in den Hohlraum reichen und
- Düsenelementen (30) mit einem Düsenkopf (K) und einem konvexen Düsenfuß (F), wobei der Düsenfuß (F) eine Einlassöffnung (E) und der Düsenkopf (K) eine mit der Einlassöffnung verbundene Auslassöffnung (A) aufweist, wobei
- zumindest einer Bohrung (12) ein Düsenelement (30) zugeordnet ist, dessen Düsenfuß (F) auf der Bohrung (12) aufliegt und wobei
- Düsenfuß (F) und Düsenkopf (K) durch einen Düsenhals (H) miteinander verbunden sind,
**dadurch gekennzeichnet, dass** oberhalb der Oberseite (10a) des Grundkörpers (10) eine Halteplatte (20) mit Durchbrechungen (22), durch die sich die Hälse (H) der Düsenelemente erstrecken, angeordnet ist.

2. Vorrichtung nach Anspruch 1, **dadurch gekennzeichnet, dass** der Düsenfuß (F) im wesentlichen kugelförmig ausgebildet ist.

3. Vorrichtung nach Anspruch 1, **dadurch gekennzeichnet, dass** die Länge des Düsenhalses (H) veränderbar ist.

4. Vorrichtung nach Anspruch 3, **dadurch gekennzeichnet, dass** das Düsenelement eine Kugel (32) mit einer Gewindebohrung (32a) und ein in die Kugel (32) eingeschraubtes Gewinderohr (35) aufweist.

5. Vorrichtung nach Anspruch einem der vorangehenden Ansprüche, **dadurch gekennzeichnet, dass** jeder Bohrung (12) eine Durchbrechung (22) zugeordnet ist und die einander zugeordnete Bohrung und Durchbrechung eine gemeinsame Bohrachse haben.

6. Vorrichtung nach einem der vorangehenden Ansprüche, **dadurch gekennzeichnet, dass** der Hohlraum aus einer Mehrzahl von Kanälen (14,16) besteht, die sich parallel zur Oberfläche erstrecken.

7. Vorrichtung nach Anspruch 6, **dadurch gekennzeichnet, dass** erste und zweite Kanäle (14,16) vorhanden sind, die zueinander senkrecht stehen.

8. Vorrichtung nach Anspruch 7, **dadurch gekennzeichnet, dass** sich am Ort einer Bohrung jeweils ein erster und ein zweiter Kanal schneiden.

9. Vorrichtung nach einem der vorangehenden Ansprüche, **dadurch gekennzeichnet, dass** eine Mehrzahl von Düsenelementen vorhanden ist.

10. Vorrichtung nach einem der vorangehenden Ansprüche, **dadurch gekennzeichnet, dass** auf die Oberseite (10a) des Grundkörpers (10) ein Pressflansch (18) aufgeschraubt ist.

## Claims

1. Apparatus for feeding of fluids to a tub, consisting of:
- a base body (10) with at least one cavity, with a top side (10a), the top side of which has a number of holes (12), each of which extends to the cavity and
- nozzle elements (30) with a nozzle head (K) and a convex nozzle base (F), the nozzle base (F) of which has an inlet opening (E) and the nozzle head (K) of which has an outlet opening (A) connected to the inlet opening, where
- at least one hole (12) has assigned to it a nozzle element (30) the nozzle base (F) of which is applied onto the hole (12) and where
- nozzle base (F) and nozzle head (K) are connected to each other by a nozzle neck (H),
**characterised by** the fact that above the top side (10a) of the base body (10) is arranged a retaining plate (20) with through holes (22) through which the necks (H) of the nozzle elements extend.

2. Apparatus according to claim 2, wherein the nozzle base (F) is essentially spherical in shape.

3. Apparatus according to claim 1, wherein the length of the nozzle neck (H) is changeable.

4. Apparatus according to claim 3, wherein the nozzle element has a sphere (32) with a threaded hole (32a) and a threaded pipe (35) screwed into the sphere (32).

5. Apparatus wherein, in accordance with the claim of one of the preceding claims, a through hole (22) is assigned to each hole (12) and the hole and through hole assigned to each other have the same drilling axis.

6. Apparatus according to one of the preceding claims, wherein the cavity consists of a number of channels (14, 16) which run parallel to the surface.

7. Apparatus according to claim 6, wherein first and second channels (14, 16) are present which are perpendicular to each other.

8. Apparatus according to claim 7, wherein a first channel and second channel intersect at each hole.

9. Apparatus according to one of the preceding claims, wherein a number of nozzle elements is present.

10. Apparatus according to one of the preceding claims, wherein a press flange (18) is screwed onto the top side (10a) of the base body (10).

## Revendications

1. Dispositif d'amenée des fluides vers une baignoire composé de :
- un corps de base (10) présentant au moins un espace creux avec un côté supérieur (10a), le côté supérieur présentant de nombreux alésage (12) arrivent jusqu'à l'espace creux et
- des éléments d'injection (30) avec une tête d'injection (K) et un pied d'injection convexe (F), le pied d'injection (F) présentant une ouverture d'admission (E) et la tête d'injection (K) présentant une ouverture de sortie (A) reliée à l'ouverture d'admission,
- au moins un élément d'injection (30) étant attribué à un alésage (12), le pied d'injection (F) se trouvant sur l'alésage (12) et
- le pied d'injection (F) et la tête d'injection (K) étant reliés entre eux par un cou d'injection (H)
Caractérisé en cela qu'au-dessus du côté supérieur (10a) du corps de base (10) se trouve une plaque de maintien (20) avec des percées (22) à travers lesquels s'étendent les cous (H) des éléments d'injection.

2. Dispositif selon la revendication 1 caractérisé en cela que le pied d'injection (F) soit essentiellement de forme sphérique.

3. Dispositif selon la revendication 1 caractérisé en cela que la longueur du cou d'injection (H) soit modifiable.

4. Dispositif selon la revendication 3 caractérisé en cela que l'élément d'injection présente une sphère (32) avec un alésage fileté (32a) et un tuyau fileté (35) vissé dans la sphère (32).

5. Dispositif selon l'une des revendications précédentes caractérisé en cela que chaque alésage (12) se voit attribuer une percée (22) et que la percée et l'alésage correspondants a un axe d'alésage commun.

6. Dispositif selon l'une des revendications précédents caractérisé en cela que l'espace creux est composé de plusieurs canaux (14,16) s'étendant en parallèle de la surface.

7. Dispositif selon la revendication 6 caractérisé en cela que les premier et second canaux (14,16) sont placés à la verticale l'uns vers l'autre.

8. Dispositif selon la revendication 7 caractérisé en cela qu'un premier et un second canal se croisent à un endroit d'un alésage.

9. Dispositif selon l'une des revendications précédentes caractérisé en cela que plusieurs éléments d'injection sont présents.

10. Dispositif selon l'une des revendications précédentes caractérisé en cela que sur le côté supérieur (10a) du corps de base (10) une bride de pression (18) est vissée.
